# EUROPÄISCHE PATENTSCHRIFT

(11) **EP 0 633 077 B1**
(45) Veröffentlichungstag und Bekanntmachung des Hinweises auf die Patenterteilung: **19.03.1997**
(21) Anmeldenummer: 94106888.4
(22) Anmeldetag: 03.05.1994
(51) Int. Cl.: B21D 43/05

(54) **Vorrichtung zum schrittweisen Vorschieben von Werkstücken**
Device for intermittent feed of workpieces
Dispositif pour l'avance intermittente de pièces de travail

(30) Priorität: 08.05.1993 DE 4315372
(43) Veröffentlichungstag der Anmeldung: 11.01.1995
(73) Patentinhaber: FIRMA SANDER KG GmbH & Co., D-77871 Renchen-Ulm (DE)
(72) Erfinder: Zeibig,Uwe Dipl.-Ing FH, D-77871 Renchen-Ulm (DE)
(74) Vertreter: Schmitt, Hans, Dipl.-Ing.

(56) Entgegenhaltungen:
- DE-C- 2 852 929
- DE-C- 3 401 704
- GB-A- 928 719
- US-A- 1 426 039

## Beschreibung

Die Erfindung betrifft eine Vorrichtung zum schrittweisen Vorschieben von Werkstücken mit zwei in Vorschubrichtung hin- und herbewegbaren, Greiferteile oder -bereiche zum Erfassen der Werkstücke aufweisenden Greiferschienen gemäß dem Oberbegriff des Patentanspruches 1.

Eine derartige Vorrichtung ist aus der US-A-1 426 039 bekannt. Die schwenkbaren Hebel greifen dabei mit einem zu ihrem Schwenkpunkt beabstandeten Ende unmittelbar in an den Greiferschienen befindlichen Längsführungen an und haben außerdem jeweils einen zweiten Arm, der mit einem seitlich einer Greiferschiene verlaufenden Antriebsgestänge verbunden ist. Die Hebel greifen also unmittelbar über an den Enden der Greiferschienen befindliche Langsführungen an diesen an und benötigen seitlich ihrer ortsfesten Lager Platz für ihren eigentlichen Schwenkantrieb. Die mit der zweiten Greiferschiene zusammenwirkenden Hebel werden dabei über Quertraversen von den Hebeln mitangetrieben, die an der ersten Greiferschiene wirksam sind, so daß insgesamt jeweils ein relativ großer Antriebsaufwand dadurch erforderlich ist, daß zweiarmige Hebel mit einem entsprechenden Platzbedarf benötigt werden.

Für die Bewegung der Greiferschienen in ihrer Längserstreckungsrichtung sind diese untereinander verbunden, wobei diese Verbindung wegen der in Querrichtung erfolgenden Greifbewegung in ihrer Länge veränderbar sein muß. Es sind deshalb zwischen den Greiferschienen mehrere teleskopartig auseinander und ineinander verstellbare Gestänge erforderlich, durch die ein Erfassen von Werkstücken behindert würde, welche sich zwischen den Greiferschienen eventuell auch etwas unter deren Niveau erstrecken sollen.

Es ist deshalb auch schon eine Vorrichtung anderer Gattung aus der DE-C-28 52 929 bekannt. Für die Bewegung der Greiferschienen aufeinander zu, also die Greifbewegung ist dabei ein unterhalb der Ebene der Greiferschienen angeordneter Mechanismus mit einer um eine horizontale Achse drehbaren Kurvenscheibe und einem vertikal bewegbaren Stößel vorgesehen, der über eine Verzahnung zwei entgegengesetzt drehbare Zahnräder antreibt, die ihrerseits mittels an den Greiferschienen befindlichen Zahnstangen kämmen. Die Wellen der Zahnräder müssen dabei etwa über die Länge der Greiferschiene geführt sein, um mehrere Zahnräder im Abstand zueinander für eine gleichmäßige Seitwärtsbewegung der jeweiligen Greiferschiene antreiben zu können.

Zwar werden bei dieser Vorrichtung zwischen den Greiferschienen keine sie verbindenden Teleskopstäbe benötigt, jedoch beanspruchen die Anordnung der Zahnräder und der diese verbindenden Welle unterhalb der Greiferschienen eine erhebliche Bauhöhe. Darüber hinaus stellt der gesamte Antrieb eine aufwendige Mechanik dar, die aufgrund der mehrfach zusammenwirkenden Verzahnungen und der Kurvenscheibe einen ungünstigen Wirkungsgrad hat.

Die Anordnung vor allem der Zahnräder und der diese verbindenden Welle beanspruchen unterhalb der Greiferschienen eine erhebliche Bauhöhe. Darüber hinaus stellt der gesamte Antrieb eine aufwendige Mechanik dar, die aufgrund der mehrfach zusammenwirkenden Verzahnungen und der Kurvenscheibe einen ungünstigen Wirkungsgrad hat.

Anstelle der Zahnräder wurden auch schon Schwenkhebel auf der durchgehenden Welle vorgesehen, um die Greifbewegungen der Greiferschienendurchzuführen. Dadurch bleibt jedoch die über einen großen Teil der Länge der Greiferschienen verlaufende Welle erforderlich und es ist eine Vielzahl von Lagerstellen für die einzelnen Hebel notwendig, worunter wiederum der Wirkungsgrad des gesamten Antriebes leidet.

Der Erfindung liegt deshalb die Aufgabe zugrunde, eine Vorrichtung der eingangs genannten Art zu schaffen, bei welcher die Bauhöhe im Greifbereich der Greiferschienen gering ist, eine platzsparende Anordnung ermöglicht wird, die Synchronisierung der schwenkbaren Hebel einfach ist und das Erfassen von Werkstücken zwischen den Greiferschienen nicht durch Antriebsmittel beeinträchtigt werden kann.

Diese Aufgabe wird bei einer Vorrichtung gemäß dem Oberbegriff des Patentanspruches 1 mit den Mitteln und Merkmalen des kennzeichnenden Teiles dieses Patentanspruches 1 gelöst.

Durch die Führung der Zug- und/oder Schubstange an der Greiferschiene und somit der Greiferschiene an dieser Zug- und/oder Schubstange wird kein zusätzlicher Platz für ein Antriebsgestänge benötigt, so daß sich eine besonders platzsparende Anordnung ergibt. Gleichzeitig kann die Synchronisierung der schwenkbaren Hebel effektiv und an der Stelle durchgeführt werden, wo die entsprechenden Verstellkräfte auf die Greiferschiene übertragen werden sollen.

Da die als Schwingen wirkenden Hebel etwa in der Bewegungsebene der Greiferschiene bzw. parallel dazu verschwenkbar sind, also ihre Schwenkachsen etwa rechtwinklig zu der Ebene stehen, innerhalb welcher die Greiferschienen bewegt werden, entfällt eine unterhalb der Greiferschienen mit Abstand verlaufende Welle und damit auch der dafür erforderliche Platzbedarf. Darüber hinaus kann von dem Schwenkweg der schwenkbaren Hebel derjenige Abschnitt ausgenutzt werden, der eine möglichst günstige Hebelübersetzung und Kraftübertragung in Greifrichtung bewirkt, so daß ein günstiger Wirkungsgrad ermöglicht wird. Da jede Greiferschiene an einer Zug- und/oder Schubstange geführt ist und daran die Hebel angreifen, werden die Greiferschienen verbindende teleskopartig in ihrer Länge veränderbare Stäbe vermieden, so daß der Zwischenraum zwischen den Greiferschienen freibleiben, also das Erfassen von Werkstücken nicht durch Antriebsmittel beeinträchtigt werden kann.

Die ortsfesten Schenklager der Hebel können auf den jeweils voneinander abgewandten Seiten der Greiferschienen oder jeweils in dem Zwischenraum zwischen den Greiferschienen angeordnet sein. Die erstere Variante hat dabei den Vorteil, daß der Zwischenraum zwischen den Greiferschienen - auch von den Hebeln - freibleibt. Die Anordnung der Hebel im Zwischenraum der Greiferschienen - selbstverständlich außer bzw. unterhalb deren Greifbereichen, wo das Erfassen von Werkstücken ebenfalls nicht beeinträchtigt werden kann - hat hingegen den Vorteil, daß unter sehr beengten Verhältnissen die vorteilhafte Antriebsart mit schwenkbaren Hebeln, die parallel zu der Ebene verschwenkbar sind, innerhalb welcher die Greifbewegungen stattfinden, durchgeführt werden kann. Die ortsfesten Schwenklager der Hebel können dabei mit Abstand zu den Greiferschienen angeordnet sein.

Eine Ausgestaltung des Antriebes von ganz erheblicher Bedeutung kann darin bestehen, daß die schwenkbaren Hebel durch eine hydraulisch oder pneumatisch wirkende oder mechanische Feder oder dergleichen Rückstellelement in der Greifstellung gehalten und gegen die Rückstellkraft des Rückstellelementes in Offenstellung verschwenkbar sind. Auf diese Weise kann vor allem der gesamte Antrieb für die Greifbewegung spielfrei gemacht werden, was die Präzision der Greifbewegung entsprechend erhöht. Ferner wird ein Antrieb nur in einer Richtung bewirkt, weil die entgegengesetzte Bewegung durch die erwähnte Rückstellkraft durchgeführt werden kann.

Die Hebel können jeweils an der Zug- und/oder Schubstange dreh- oder schwenkbar angreifen. Dadurch werden die auf jeweils eine Greiferschiene einwirkenden Hebel miteinander verbunden und greifen gleichzeitig mittelbar an der Greiferschiene an.

Dabei kann die Zug- und/oder Schubstange unterhalb der Greiferschiene an dieser geführt angeordnet sein. Insbesondere ist es dabei möglich, daß die Greiferschiene zumindest bereichsweise ein U- oder C-förmiges Querschnittsprofil trägt oder hat, in welches die Zug- und/oder Schubstange paßt. Neben dem schon erwähnten Vorteil, daß dadurch die Zug- und/oder Schubstange mit der Greiferschiene eine Einheit bildet, also keinen zusätzlichen Platz benötigt und eine effektive Synchronisierung der jeweiligen schwenkbaren Hebel bewirkt, wo die entsprechenden Verstellkräfte auf die Greiferschiene übertragen werden, ist auf diese Weise die Zug- und/oder Schubstange gegen Verschmutzungen oder Beschädigungen gut geschützt.

Eine abgewandelte Ausführungsform für eine möglichst leichtgängige Relativ-VerschiebebewegungzwischenGreiferschieneundZug-und/oder Schubstange kann dadurch erreicht werden, daß die Greiferschiene eine Führungsschiene aufweist, an der ein mit der Zug- und/oder Schubstange verbundener Wagen angreift. Dies erlaubt, zwischen Wagen und Führungsschiene eine Kugel- oder Rollenführung vorzusehen. Es ist aber auch insbesondere bei Verwendung eines U- oder C-förmigen Querschnittsprofiles ein Gleitsitz denkbar.

Die Zug- und/oder Schubstangen für die beiden Greiferschienen können außerhalb des Greifbereiches miteinander verbunden sein, insbesondere eine sie verbindende Greifer-Traverse aufweisen, und es kann ein einziger Antrieb zum Betätigen der Schwenkhebel vorgesehen sein. Durch die Anordnung der Schwingen oder Hebel ist sichergestellt, daß die Greiferschienen jeweils gegensinnige Bewegungen zum Erfassen des Werkstückes und zu seinem Freigeben durchführen; dennoch kann mit Hilfe der erwähnten Greifer-Traverse mit einem einzigen Antrieb diese teilweise gegensinnige Bewegung aller Hebel und Zugelemente durchgeführt werden. Dadurch wird wiederum Platz gespart und die Synchronisation bei gleichzeitig spielfreiem Antrieb sehr einfach erreicht. Die Verbindung der beiden Zugelemente der beiden Greiferschienen miteinander und die Möglichkeit, dadurch nur einen einzigen Antrieb für deren Bewegung zu benötigen, ist also von besonders vorteilhafter Bedeutung.

Zum Betätigen des oder der Zugstangen können eine außerhalb des Greifbereiches angeordnete Kurven- oder Kulissenscheibe und eine Schwinge vorgesehen sein, welche Schwinge von der Kurven- oder Kulissenscheibe im Sinne einer Längsbewegung der Zugstangen verschwenkbar ist, wobei die Kurve oder Kulisse der Kurvenscheibe so angeordnet ist, daß die Greifbewegung zeitlich an die Vorschubbewegung der Greiferschiene angepaßt ist. Die Traverse zum Verbinden der Stangen und die für ihren Antrieb vorgesehene Kurvenscheibe können an Verlängerungen der Zugstangen angeordnet sein. Sie befinden sich somit außerhalb des Bereiches, wo die jeweiligen Werkstücke erfaßt werden müssen, das heißt innerhalb einer Presse oder einer sonstigen Werkzeugmaschine wird kein zusätzlicher Platz für diesen Antrieb benötigt.

Die Greiferschienen können ihrerseits außerhalb des Greifbereiches insbesondere im Bereich der Verlängerungen der Zugstangen, durch eine Vorschub-Traverse oder dergleichen miteinander verbunden sein und einen gemeinsamen Vorschubantrieb aufweisen. Somit wird auch für die Vorschubbewegung der Greiferschienen der Vorteil nutzbar gemacht, der durch einen einzigen Antrieb gegeben ist.

Weitere Ausgestaltungen der Antriebsmittel für die Greiferschienen in Vorschubrichtung und auch bei den Greifbewegungen sind Gegenstand der Ansprüche 13 bis 27. Anspruch 15 gibt dabei eine Maßnahme an, durch welche die Bauhöhe der Vorrichtung möglichst klein gehalten bleiben kann.

Die Ansprüche 16 bis 18 enthalten vorteilhafte Maßnahmen, mit welchen der jeweilige Hub der Vorschubbewegung oder auch der Greifbewegung auf einfache Weise innerhalb des Antriebes verändert werden kann, wobei eine einzige Verstellvorrichtung aufgrund der vorteilhaften Übertragung der Antriebe genügt, um den Vorschub einerseits und mit Hilfe der anderen Verstellbewegung die Greifbewegung andererseits in ihrer Abmessung zu verändern.

Anspruch 19 enthält eine Merkmalskombination, durch welche der Angriff des mit den Zugstangen zusammenwirkenden Greifstößels an der zugehörigen Kurvenscheibe spielfrei ist, ohne daß es irgendwelcher Maßnahmen zum Nachjustieren bedarf. Ein eventueller Verschleiß wird über die Rückstellkraft der Feder oder des Rückstellelementes jeweils selbsttätig ausgeglichen.

Die Ansprüche 20 und 21 enthalten zweckmäßige konstruktive Gestaltungen der Verbindung zwischen den von dem Koppelgetriebe betätigten Schlitten und den Zugstangen beziehungsweise den Greiferschienen, wobei die in Erstreckungsrichtung der Traversen verlaufenden Führungen oder Führungsschlitze die Relativbewegungen der Greiferschienen und damit auch der Zugstangen aufeinanderzu und und voneinanderweg trotz des gemeinsamen Antriebes mit diesen Traversen ermöglichen.

In den Ansprüchen 22 bis 27 sind Merkmale und Maßnahmen eines etwa abgewandelten Ausführungsbeispieles des Koppelgetriebes für den Antrieb der Greiferschienen und der Zugstangen angegeben, wobei dieses abgewandelte Koppelgetriebe jedoch mit dem der vorangegangenen Ansprüche kinematisch übereinstimmt. Durch die Verlegung der Stößel in eine übereinstimmende Ebene - obwohl die Kurvenscheiben in verschiedenen Ebenen übereinanderliegen - wird die Bauhöhe dieses Koppelgetriebes oder Antriebes für die Greiferschienen und die Zugstangen noch weiter verringert.

Vor allem durch die Kombination der vorbeschriebenen in den Ansprüchen enthaltenen Merkmale ergibt sich eine Vorrichtung zum Erfassen und schrittweisen Vorschieben von Werkstücken, die einfach im Aufbau ist, eine einfache Antriebsmechanik aufweist, trotzdem präzise synchrone Bewegungen ermöglicht und deshalb einen guten Wirkungsgrad und eine geringe Störanfälligkeit hat.

Gleichzeitig ist der Platzbedarf der Vorrichtung vor allem dort, wo die Werkstücke erfaßt oder freigegeben werden müssen, gering, während der Antrieb vor allem für das Öffnen und Schließen der Greiferschienen, aber auch für ihren Vorschub außerhalb einer entsprechenden Bearbeitungsmaschine, insbesondere einer Presse, vorgesehen werden kann.

Nachstehend sind Ausführungsbeispiele der Erfindung anhand der Zeichnung beschrieben. Es zeigt in zum Teil schematisierter Darstellung:
- Fig. 1: eine Ansicht einer Presse, an welcher eine erfindungsgemäße Vorrichtung zum schrittweisen Vorschieben von Werkstücken angeordnet ist, die dabei im Längsschnitt dargestellt ist, wobei der zum Erfassen der Werkstücke dienende Teil der Greiferschienen innerhalb der Presse und der Antrieb für die Greiferschienen sowohl in Vorschubrichtung als auch für die Greifbewegungen außerhalb der Presse an dieser befestigt vorgesehen sind,
- Fig. 2: eine Draufsicht der Anordnung gemäß Figur 1, wobei Ständer der Presse oder dergleichen Bearbeitungsmaschine im Querschnitt erkennbar sind und schwenkbare Hebel für die Bewegungen der Greiferschienen an diesen Maschinenteilen gelagert sind,
- Fig. 3: in vergrößertem Maßstab und teilweise im Schnitt einen schwenkbaren Hebel mit seiner Lagerung an einem Presseständer und mit dem Angriff seines freien verschwenkbaren Endes an einer Greiferschiene,
- Fig. 4: einen Querschnitt durch den Antrieb der Greiferschienen,
- Fig. 5: eine Draufsicht des Antriebes für den Vorschub und die Rückzugsbewegung der Greiferschienen gemäß der Schnittlinie V-V in Figur 4,
- Fig. 6: einen um 90° verdrehten Schnitt durch den Antrieb für die Greiferschienen gemäß der Linie VI-VI in Figur 4,
- Fig. 7: eine etwa der Figur 5 entsprechende Draufsicht des Antriebes für die Greifbewegungen der Greiferschienen, wobei die für die Greifbewegung dienende Kurvenscheibe in einer höheren Ebene als die in Figur 5 dargestellte Kurvenscheibe für die Vorschubbewegung angeordnet ist,
- Fig. 8: einen Querschnitt einer abgewandelten Greiferschiene mit einer an ihr befestigten Führungsschiene, gegenüber welcher ein Wagen in Längsrichtung verschiebbar ist, an dem eine Zugstange und an deren Unterseite ein schwenkbarer Hebel befestigt sind,
- Fig. 9: eine Draufsicht der Greiferschiene gemäß Fig. 8, wobei der aus dieser Sicht unter ihr befindliche Führungswagen gestrichelt angedeutet ist,
- Fig. 10: eine Draufsicht eines abgewandelten Antriebes für den Vorschub und die Rückzugsbewegung der Greiferschienen, wobei eine Tellerkurvenscheibe mit aus der Scheibe hochstehendem Führungswulst für den Angriff der entsprechenden Vorsprünge eines Vorschubstößels vorgesehen ist,
- Fig. 11: einen Querschnitt des Antriebes gemäß Fig. 10 entsprechend der Schnittlinie XI:XI in Fig. 10,
- Fig. 12: eine etwa der Fig. 10 entsprechende Draufsicht (bei teilweise geschnittenem Gehäuse) des Antriebes für die Greifbewegungen der Greiferschienen, wobei die für die Greifbewegung dienende Kurvenscheibe in Gebrauchsstellung in einer höheren Ebene als die in Fig. 10 dargestellte Kurvenscheibe für die Vorschubbewegung angeordnet ist, sowie
- Fig. 13: einen Querschnitt gemäß der Linie XIII:XIII in Fig. 12.

In den nachfolgend beschriebenen verschiedenen Ausführungsbeispielen sind übereinstimmende oder bezüglich ihrer Funktion übereinstimmende Teile, deren konstruktive Gestaltung unterschiedlich ist, jeweils mit übereinstimmenden Bezugszahlen versehen.

Eine im ganzen mit 1 bezeichnete Vorrichtung dient zum schrittweisen Vorschieben von Werkstücken 100 beispielsweise innerhalb einer Presse 2, wo diese Werkstücke nach jeweils einer solchen Vorschubbewegung einem zusätzlichen Bearbeitungsvorgang unterworfen werden.

Die Vorrichtung 1 weist dazu zwei parallele, in Vorschubrichtung gemäß dem Pfeil PF1 in Figur 2 bewegbare und wieder zurückziehbare Greiferschienen 3 auf, an denen Greiferteile 3a als Greifer zum Erfassen der Werkstücke 100 in bekannter Weise vorgesehen sind.

Zum Erfassen solcher Werkstücke 100 sind die Greiferschienen 3 aufeinander zu- und zum Freigeben wieder voneinander wegbewegbar, das heißt die Greiferschienen 3 machen insgesamt vier unterschiedliche Bewegungen, nämlich eine Greifbewegung, bei welcher die Greiferschienen 3 aufeinander zubewegt werden, eine Vorschubbewegung, eine der Greiferbewegung entgegengesetzte Öffnungsbewegung und eine der Vorschubbewegung entgegengesetzte Rücklaufbewegung in Ausgangsposition. Dabei sind die Greiferschienen 3 abwechselnd zum Erfassen der Werkstücke 100 aufeinander zu- und zum Vorschieben gemeinsam in Vorschubrichtung bewegbar und anschließend wiederum voneinander weg- und schließlich gemeinsam in Ausgangsstellung zurück verstellbar.

Für die vorbeschriebenen unterschiedlichen Bewegungen greifen an jeder Greiferschiene 3 die verschwenkbaren Enden 5 oder Endbereiche von jeweils zwei parallel zueinander in der Bewegungsebene der Greiferschienen 3 oder einer dazu parallelen Ebene verschwenkbaren Hebeln 4 an, wie es vor allem anhand der Figuren 2 und 3 erkennbar ist. Die Hebel 4 der einen Greiferschiene 3 sind dabei gegensinnig zu denen der anderen Greiferschiene 3 verschwenkbar, um die beiden Greiferschienen 3 abwechselnd aufeinander zu und voneinander weg zu bewegen. Damit diese Bewegung weitgehend unabhängig von der Vorschubbewegung durchgeführt werden kann, sind die Hebel 4 jeweils über ein Gleitelement 6 an einer Längsführung 7der Greiferschienen 3 angekuppelt. Somit können die Greiferschienen 3 auch relativ zu den Anlenkstellen der Enden 5 der Hebel 4 in Vorschubrichtung oder entgegengesetzt dazu verschoben werden.

Die jeweils an einer Greiferschiene 3 angreifenden Schwenkhebel 4 sind gemäß Figur 1 bis 3 mechanisch miteinander durch eine Zugstange 8 verbunden und somit synchron bewegbar. Denkbar wäre auch eine Schubstange oder ein sonstiges Zugelement, doch ist eine Zugstange besonders günstig, weil sie eine gute Synchronisation der beiden von ihr beaufschlagten Schwenkhebel 4 bei gleichzeitig guter Kraftübertragung und präziser Führung erlaubt.

Gemäß Figur 2 sind im Ausführungsbeispiel die ortsfesten Schwenklager 9 der verschwenkbaren Hebel 4 auf den jeweils voneinander abgewandten Seiten der Greiferschienen 3 mit etwas Abstand zu diesen angeordnet. Es wäre jedoch auch denkbar, diese verschwenkbaren Hebel 4 im Zwischenraum zwischen den beiden Greiferschienen 3 vorzusehen, falls der zum Beispiel in einer Presse 2 oder dergleichen Fertigungsmaschine zu Verfügung stehende Platz geringer wäre, als es bei der Anordnung gemäß Figur 2 der Fall ist.

In Figur 3 ist dargestellt, daß die schwenkbaren Hebel 4 durch eine hydraulisch oder pneumatisch wirkende oder mechanische Feder oder dergleichen Rückstellelement 10 in der Greifstellung gehalten und gegen die Rückstellkraft des Rückstellelementes 10 in Offenstellung verschwenkbar sind. Man erkennt das Rückstellelement 10 unterhalb einer Welle 11, die in dem ortsfesten Schwenklager 9 gegenüber Wälzlagern oder dergleichen verdrehbar ist und an ihrem entgegengesetzten, oberhalb des Lagers 9 überstehenden Teil den Schwenkarm 4 trägt. Durch diese Anordnung ergibt sich also, daß die Verschwenkung der Schwenkhebel 4 nur in einer Richtung angetrieben sein muß, während die entgegengesetzte Bewegung durch das Rückstellelement 10 bewirkt wird. Daraus ergibt sich für den Antrieb der Schwenkhebel und damit die Durchführung der Greifbewegung Spielfreiheit, also eine hohe Genauigkeit.

Die Zugstange 8, welche die beiden Schwenkhebel 4 miteinander verbindet, an der also umgekehrt die Schwenkhebel 4 mit ihrem freien Ende 5 drehbar gelagert sind, ist an der Greiferschiene 3 geführt, kann also eine relative Gleitbewegung gegenüber der Greiferschiene 3 durchführen beziehungsweise die Greiferschiene 3 kann gegenüber dieser Zugstange 8 in ihrer Längserstreckungsrichtung verschoben werden. Somit können die Greifbewegungen von den Schwenkhebeln 4 über die Zugstange auf die Greiferschiene übertragen werden, wobei die Zugstange 8 diese Bewegungen der Schwenkhebel 4 auf einfache Weise synchronisiert, während unabhängig davon aber trotzdem auch die Vorschubbewegung der Greiferschienen 3 möglich ist.

Man erkennt vor allem in Figur 3, daß die Zugstange 8 dabei unterhalb der Greiferschiene 3 geführt angeordnet ist. Dabei trägt die Greiferschiene 3 als Längsführung 7 zumindest bereichsweise ein U- oder C-förmiges Querschnittsprofil, welches mit ihr zum Beispiel über Schrauben 12 verbunden sein kann und in welches die Zugstange 8 im Gleitsitz paßt. Mit wenigen Teilen kann also eine synchrone Bewegung der Schwenkhebel 4 bewirkt und im Sinne einer Greifbewegung auf die Greiferschienen 3 übertragen werden, die aber außerdem relativ zu diesen Schwenkhebeln 4 und der sie synchronisierenden Zugstange 8 Vorschub- und Rückzugsbewegungen durchführen kann.

Im Ausführungsbeispiel nach Fig. 8 und 9 weist die Greiferschiene 3 eine etwas abgewandelte Längsführung 7 auf, die darin besteht, daß an der Greiferschiene 3 eine Führungsschiene 3a befestigt ist, an der ein mit der Zug- und/oder Schubstange 8 verbundener Wagen 3b angreift. Man erkennt vor allem in Fig. 8, daß dabei zwischen dem Wagen 3b und der Führungsschiene 3a Kugeln 3c angeordnet sein können, um die Reibung so gering wie möglich zu halten. Die in Schieberichtung orientierte Länge des Führungswagens 3b erkennt man in Fig. 9. Ferner erkennt man Dichtungen 3d, welche die gesamte Längsführung 7 vor Verschmutzung schützen. An der Unterseite der Zugstange 8 greift dann wiederum in nicht näher dargestellter Weise der schwenkbare Hebel 4 an, d.h. diesbezüglich entspricht der Hebel 4 der Anordnung in Fig. 3.

Vor allem in Figur 2 ist dargestellt, daß die Zugstangen 8 für die beiden Greiferschienen 3 außerhalb der Greifbereiche miteinander verbunden sind und zwar über eine sie verbindende Greifer-Traverse 13, sodaß ein einziger, in den Figuren 6 und 7 sowie Fig. 12 und 13 noch näher dargestellter, dort im Ganzen mit 14 bezeichneter Antrieb zum Betätigen der Schwenkhebel 4 ausreicht.

Gemäß den Figuren 4 und 7 sind zum Betätigen der Zugstangen 8 eine außerhalb des Greifbereiches angeordnete Kurven- oder Kulissenscheibe 15 und eine von dieser beaufschlagte Schwinge 16 vorgesehen, welche Schwinge 16 von der Kurven- oder Kulissenscheibe 15 im Sinne einer Längsbewegung der Zugstangen 8 verschwenkbar ist, wobei die Kurve oder Kulisse der Kurvenscheibe 15 so angeordnet ist, daß die Greifbewegung zeitlich an die noch zu erläuternde Vorschubbewegung der Greiferschienen 3 angepaßt ist, also die gewünschte zeitliche Reihenfolge dieser Bewegungen eingehalten wird. Die Greifer-Traverse 13 zum Verbinden der Zugstangen 8 und die für ihren Antrieb vorgesehene Kurvenscheibe 15 sind dabei an Verlängergungen der Zugstangen 8 wirkend vorgesehen, wobei diese Verlängerungen außerhalb des Gestelles der Maschine oder Presse 2 mit dem Antrieb 14 verbunden sind.

In Fig. 1, 2 und 6 erkennt man außerdem, daß die Greiferschienen 3 ihrerseits außerhalb des Greifbereiches und gegenüber den Zugstangen 8 noch weiter versetzt, durch eine Vorschub-Traverse 13a oder ein vergleichbares Koppelglied miteinander verbunden sind und somit ebenfalls einen gemeinsamen Vorschubantrieb aufweisen können, der über diese Vorschub-Traverse 13a auf beide Greiferschienen 3 gleichzeitig und synchron einwirken kann.

Der eine Schlitten 25 ist dabei über die Greifer-Traverse 13 mit den Zugstangen 8 und der andere Schlitten 25 über die Vorschub-Traverse 13a mit den Greiferschienen 3 verbunden. Dabei erkennt man vor allem in Fig. 2, daß die Greifer-Traverse 13 und die Vorschub-Traverse 13a jeweils eine in ihrer Erstreckungsrichtung quer oder rechtwinklig zu den Zugstangen 8 und zu den Greiferschienen 3 verlaufende Führung in Form eines Führungsschlitzes 13b haben, worin ein mit der jeweiligen Zugstange 8 oder Greiferschiene 3 verbundener Vorsprung 13c eingreift.

Somit können die Zugstangen 8 gegenüber der Greifer-Traverse 13 und die Greiferschienen 3 gegenüber der Vorschub-Traverse 13a die erforderlichen Relativbewegungen bei der Veränderung ihres gegenseitigen Abstandes durchführen, während sie andererseits über diese Traversen 13 und 13a in ihrer Längserstreckungsrichtung bewegt werden.

Gemäß Figur 4 und 5 sowie Fig. 10 und 11ist auch für den Vorschub der Greiferschienen 3 eine Kurven- oder Kulissenscheibe 17 vorgesehen, deren Antriebsachse oder Welle 18 im Ausführungsbeispiel mit der für den Antrieb der Kurvenscheibe 15 für den Antrieb der Zugstange 8 übereinstimmt, das heißt gemäß Figur 4, 11 und 13 ist für beide Kurvenscheiben 15 und 17 ein und diesselbe Welle 18 als Hauptwelle vorgesehen, die gemäß Figur 1 über eine Gelenkwelle 19 mit einem Winkelgetriebe 20 in Verbindung steht, womit die Kurbelwelle bzw. der Antrieb der Presse 2 für diesen Antrieb der Greiferschienen 3 nutzbar gemacht werden kann. Ein derart gestalteter zwangsgesteuerter Antrieb bedeutet ein Maximum an Hubzahlen, da ein absoluter Synchronlauf zwischen Presse und Gerät realisiert wird.

Die Steuerkurven der beiden Kurvenscheiben 15 und 17 sind dabei derart gegeneinander versetzt und in ihrer Krümmung ausgestaltet, daß die von ihnen angetriebene Schwinge 16 für die Greifbewegung einerseits und die Schwinge 21 für die Vorschubbewegung oder Rückzugsbewegung andererseits zeitlich aufeinander abgestimmt sind, das heißt zumindest für einen Teil zeitlich gegeneinander versetzt sind, wobei jeweils in der Endphase der einen Bewegung eine Überlappung der anderen Bewegung stattfinden kann. In den Figuren 5 und 7 erkennt man, daß die von den Kurvenscheiben 15 und 17 jeweils angetriebenen Schwingen 16 und 21 jeweils mit einem mit der Kurvenscheibe über eine Vorsprung 22 oder dergleichen zusammenwirkenden Stößel 23 schwenkbar verbunden sind, wobei dieser mit der jeweiligen Kurvenscheiben 15 und 17 zusammenwirkenden Greifstößel 23a und Vorschubstößel 23b gemäß Figur 4 in unterschiedlichen Ebenen parallel zueinander etwa übereinander angeordnet sind. Die Stößel 23a und 23b sind ihrerseits über einen Gleitstein 24 oder dergleichen mit der Schwinge 16 beziehungsweise 21 und damit einerseits mit den Zugstangen 8 und andererseits mit den Greiferschienen 3 gekuppelt, wobei jedoch zwischen den Schwingen 16 und 21 und den von ihnen angetriebenen stangenförmigen Teilen jeweils noch ein noch zu beschreibender Schlitten 25 (vergleiche insbesondere Figur 4 bis 7) angeordnet ist.

Die von der Hauptwelle 18 gebildete Drehachse der Kurvenscheiben 15 und 17 ist gemäß Figur 1 und 4 rechtwinklig zu der Ebene angeordnet, in welcher die Greiferschienen 3 bewegbar sind, im Ausführungsbeispiel also vertikal. Entsprechend gering wird die Bauhöhe, weil flache und somit wenig Höhe beanspruchende Kurvenscheiben 15 und 17 Verwendung finden können.

Bei der Vorrichtung 1 gemäß den Ausführungsbeispielen ist vorgesehen, daß der Hub der Greiferschienen 3 in Vorschubrichtung einerseits und in Greifbewegungsrichtung andererseits verändert werden kann, also die Abmessungen der jeweiligen Bewegungen geändert und verstellt werden können. Dazu weist der Antrieb für die Greiferschienen 3 und/oder die Schwenkhebel 4 beziehungsweise die Zugstange 8 jeweils eine noch näher zu erläuternde Verstelleinrichtung auf, mit welcher der Vorschub der Greiferschienen 3 beziehungsweise die Bewegung der Greiferschienen 3 aufeinander zu hinsichtlich ihres Hubes beziehungsweise ihrer Abmessung veränderbar sind.

In den Figuren 4 bis 7 und 10 bis 13 ist dargestellt, daß die Angriffstelle 26 an der von der Kurvenscheibe 15 oder 17 betätigbaren Schwinge 16 oder 21 zum Kuppeln mit der Greiferschiene 3 oder der Zugstange 8 - jeweils über den Schlitten 25 - in Längsrichtung der Schwinge zur Veränderung des wirksamen Schwingenarmes verstellbar ist. Man erkennt in den Figuren 5 und 7 in gestrichelter Darstellung einen Langschlitz 27 in beiden Schwingen 16 und 21, innerhalb welchen also die noch zu beschreibende Angriffsstelle 26 in Längsrichtung der jeweiligen Schwinge verstellt werden kann. Gemäß Figur 4 ist der Langschlitz 27 dabei nicht durch die ganze Schwingendicke hindurchgehend, sondern etwa nutenförmig ausgebildet.

Im Einzelnen ist vorgesehen, daß in dem Langschlitz 27 der Schwingen 16 und 21 ein Gleitstein 28 verschiebbar vorgesehen ist, welcher mittels einer an dem jeweiligen Schlitten 25 angeordneten Spindel 29 und einer an ihm über einen Drehzapfen 30 angreifenden Mutter 31 in Längsrichtung der Schwinge 16 oder 21 verstellbar ist. Man erkennt in Figur 4, daß die bezüglich ihres Endes auch in den Figuren 5 und 7 angedeutete Verstell-Spindel 29 an der Unterseite des jeweiligen Schlittens 25 gelagert ist, aber über den Schlitten vorsteht, um an dem vorstehenden Ende für die Verstell-Drehbewegung erfaßt werden zu können.

Die Spindel 29 ist also jeweils in dem in Vorschubrichtung der Greiferschienen 3 oder der Zugstangen 8 verstellbaren Schlitten 25 angeordnet und die Mutter 31 ist in einer entsprechenden Aussparung des Schlittens 25 auf der Spindel 29 durch deren Verdrehung verstellbar. Da die Schlitten 25 mit der Greiferschiene 3 beziehungsweise der Zugstange 8 gekuppelt sind, wirkt sich die Verstellung der Mutter und dadurch des Gleitsteines in der gewünschten Hubverstellung aus. Je näher der Gleitstein 28 mit Hilfe der Mutter 31 und der Spindel 29 zu der Schwenklagerung 32 der jeweiligen Schwinge 16 oder 21 verstellt wird, um so kürzer werden die jeweiligen Bewegungen der Greiferschiene 3 beziehungsweise der Zugstange 8, wobei die kürzere Bewegung der Zugstange 8 auch einen geringeren Verschwenkweg der Schwenkhebel 4 und damit eine kleinere Greifbewegung der Greiferschienen 3 bewirkt.

In Figur 5 erkennt man, daß die Kurvenscheibe 17 für den Vorschub der Greiferschienen 3 an dem Vorschubstößel 23b zwischen zwei Kurvenrollen 22, an diesen beiden Kurvenrollen 22 gleichzeitig angreifend, angeordnet ist und für die Vorschubbewegung die eine Kurvenrolle 22und für die Rückzugsbewegung die andere Kurvenrolle 22 beaufschlagt. Die Vorschubbewegung und die Rückzugsbewegung der Greiferschiene 3 sind also beide zwangsgesteuert.

Die Kurvenscheibe 15 für die Verstellbewegung der Zugstangen 8 beaufschlagt gemäß Figur 7 hingegen nur einen an dem zugehörigen Greifstößel 23a befindliche Kurvenrolle 22 und die Übertragung der Bewegung der Zugstange 8 ist somit durch die entgegen der Verstellbewegung wirksamen Rückstellkraft der Rückstellelemente 10 an den Schwenkhebeln 4 spielfrei. Entsprechend präzise Greifbewegungen können durchgeführt werden. Dabei sind in vorteilhafter Weise die Stößel 23a und b unmittelbar oberhalb beziehungsweise unterhalb der Kurvenscheiben 15 und 17 angeordnet und haben Langschlitze 33, die ihre Verstellbewegung relativ zu der sie durchsetzenden Hauptwelle 18 erlauben.

Zwischen den Ausführungsbeispielen des Antriebes 14 in den Figuren 4 bis 6 einerseits und in den Figuren 10 bis 13 andererseits bestehen also gemäß den vorstehenden Erläuterungen erhebliche Gemeinsamkeiten. Es existieren allerdings auch einige Unterschiede. Im Ausführungsbeispiel gemäß den Figuren 10 bis 13 ist nämlich vor allem vorgesehen, daß der Greiferstößel 23a und der Vorschubstößel 23b in derselben Ebene angeordnet sind und mit entgegengesetzt an ihnen vorstehenden Vorsprüngen oder Kurvenrollen 22 an den koaxial übereinander an derselben Welle 18 gelagerten Kurvenscheiben 15 und 17 angreifen. Während also gemäß Fig. 4 die Stößel 23a und 23b in unterschiedlicher Höhe liegen und somit eine entsprechende größere Bauhöhe benötigen, befinden sie sich im Ausführungsbeispiel gemäß den Figuren 10 bis 13 in ein und derselben Ebene, was die Gesamtbauhöhe des Antriebes 14 weiter vermindert.

Dabei wird an den Figuren 10 und 12 deutlich, daß der Greifstößel 23a und der Vorschubstößel 23b in winklig, im Ausführungsbeispiel rechtwinklig, zueinander verlaufenden Führungen, z.B. Linear-Rollenführungen 23c längsverschieblich gelagert sind. Die Längsmitten dieser Führungen 23c schneiden dabei jeweils die Mitte der Welle 18 und verlaufen radial dazu, wie es anhand der Figuren 10 und 12 deutlich erkennbar ist.

Ferner erkennt man dabei, daß diese Führungen 23c in einem Winkel schräg, im Ausführungsbeispiel unter 45°, zur Bewegungsrichtung der Schlitten 25 orientiert sind und die von den Stößeln 23a und 23b beaufschlagten, an den Schlitten 25 angreifenden Schwingen 16 und 21 jeweils aus zwei unter einem entsprechenden Winkel zueinander stehenden Armen bestehen, so daß trotz der etwas anderen Anordnung der Stößel 23a und 23b an den Schlitten 25 dieselben Übertragungs-Bewegungen wie bei dem vorbeschriebenen Ausführungsbeispiel gemäß den Figuren 4 bis 6 auftreten, also in den Figuren 10 bis 13 ein kinematisch mit der Anordnung gemäß Fig. 4 bis 6 übereinstimmendes Koppelgetriebe dargestellt ist. Dabei ist der im linken Teil der Figuren 10 und 12 jeweils sichtbare Schlitten 25 für den Vorschub der Greiferschienen 3 in der mittleren Postion dieses Vorschubes dargestellt, kann also sowohl nach rechts als auch nach links noch weiter verschoben werden, während der andere Schlitten 25 seine linke Endlage einnimmt.

Damit auch der Vorschubstößel 23b nicht über die Durchmessererstreckung der Kurvenscheibe 17 hinausreichen muß, was eine Anordnung der beiden Stößel 23a und 23b in ein und derselben Ebene erheblich erschweren würde, ist in diesem Ausführungsbeispiel gemäß Fig. 11 und 13 die Kurvenscheibe 17 für die Vorschub- und Rückzugbewegung der Greiferschienen 3 als Tellerkurvenscheibe mit hochstehendem Führungswulst 17a ausgebildet, an welchem Führungswulst 17a beidseits je eine Kurvenrolle 22 oder dergleichen Vorsprung des Vorschubstößels 23b angreift. Der Führungswulst 17a befindet sich also zwischen den beiden Kurvenrollen 22, so daß er an dem Vorschubstößel 23b Hin- und Herbewegungen bewirken kann.

Beim Vergleich der Figuren 11 und 13 erkennt man dabei, daß die Kurvenrollen 22 an dem Vorschubstößel 23b in Gebrauchsstellung unterhalb dieses Vorschubstößels 23b zu der darunter befindlichen Kurvenscheibe 17 vorstehen, während die Kurvenrolle 22 an dem Greifstößel 23a - gemäß Fig. 13 - diesem gegenüber nach oben vorsteht, um in den Bereich des entsprechenden Randes der Kurvenscheibe 15 zu gelangen. Somit können beide Stößel 23a und 23b bei möglichst flacher Bauweise des gesamten Antriebes 14 in derselben Ebene liegen und arbeiten.

Wie bei dem erstbeschriebenen Ausführungsbeispiel greifen die Schlitten 25 wiederum direkt oder indirekt an den Traversen 13 und 13a an, um die entsprechend aufeinander abgestimmten Vorschub- und Greifbewegungen sowie die anschließende Öffnungs- und Rückzugbewegung durchzuführen, wobei für all diese Bewegungen aufgrund der vorbeschriebenen Merkmale und Einzelteile ein einziger Antrieb über die Welle 18 genügt.

Die Vorrichtung 1 zum schrittweisen Vorschieben von Werkstücken beispielsweise in einer Presse 2 oder dergleichen Fertigungsmaschine oder auch bei sonstigen schrittweise durchzuführenden Bearbeitungen hat also zwei in Vorschubrichtung hin- und herbewegbare, Greifteile 3a oder Greifbereiche zum Erfassen der Werkstücke 100 aufweisende Greiferschienen 3, die zum Erfassen der Werkstücke aufeinander zu und zum Vorschieben in dieser Greifposition gemeinsam in Vorschubrichtung bewegbar sind und anschließend durch eine Auseinanderbewegung die Werkstücke freigeben und durch eine Rücklaufbewegung wieder in Ausgangsstellung verstellbar sind. Dabei greifen an jeder Greiferschiene 3 die verschwenkbaren Enden 5 oder Endbereiche von wenigstens zwei in der Bewegungsebene der Greiferschiene 3 oder dazu parallelen Ebene verschwenkbaren Hebeln 4 an, wobei diese Hebel 4 der einen Greiferschiene 3 gegensinnig zu denen der anderen Greiferschiene 3 verschwenkbar sind, und diese Hebel 4 sind jeweils über eine Längsführung 7 angekuppelt. Besonders zweckmäßig ist es, wenn jeweils an einer Greiferschiene 3 angreifenden Schwenkhebel 4 mechanisch miteinander insbesondere durch eine Zugstange 8 dieser gegenüber drehbar verbunden und somit synchron bewegbar sind. Dies ergibt einen wirksamen auf einfache Weise spielfrei zu haltenden Antrieb vor allem für die Greifbewegung, der wenig Platz beansprucht.

## Patentansprüche

1. Vorrichtung (1) zum schrittweisen Vorschieben von Werkstücken mit zwei in Vorschubrichtung hin- und herbewegbaren, Greiferteile oder -bereiche zum Erfassen der Werkstücke aufweisenden Greiferschienen (3), die abwechselnd zum Erfassen der Werkstücke aufeinander zu und zum Vorschieben gemeinsam in Vorschubrichtung bewegbar sind und anschließend durch eine Auseinanderbewegung und Rücklaufbewegung wieder in Ausgangsstellung verstellbar sind, bei der an jeder Greiferschiene (3) die verschwenkbaren Enden (5) oder Endbereiche von wenigstens zwei parallel zueinander in der Bewegungsebene der Greiferschiene (3) oder einer dazu parallelen Ebene verschwenkbaren Hebeln (4) angreifen, wobei diese Hebel (4) der einen Greiferschiene (3) gegensinnig zu denen der anderen Greiferschiene (3) verschwenkbar und über eine Längsführung (7) der Greiferschienen (3) gekuppelt sind, **dadurch gekennzeichnet**, daß jede Greiferschiene (3) in ihrer Längserstreckungsrichtung an einer Zug- und/oder Schubstange (8) geführt ist, durch welche die mittelbar an der jeweiligen Greiferschiene (3) angreifenden Hebel (4) mechanisch miteinander verbunden und synchron bewegbar sind.

2. Vorrichtung nach Anspruch 1, dadurch gekennzeichnet, daß die ortsfesten Schwenklager (9) der verschwenkbaren Hebel (4) auf den jeweils voneinander abgewandten Seiten der Greiferschienen (3) oder jeweils in dem Zwischenraum zwischen den Greiferschienen (3) angeordnet sind.

3. Vorrichtung nach Anspruch 2, dadurch gekennzeichnet, daß die ortsfesten Schwenklager (9) der Hebel (4) mit Abstand zu den Greiferschienen (3) angeordnet sind.

4. Vorrichtung nach einem der Ansprüche 1 bis 3, dadurch gekennzeichnet, daß die schwenkbaren Hebel (4) durch eine hydraulisch oder pneumatisch wirkende oder mechanische Feder oder dergleichen Rückstellelement (10) in der Greifstellung gehalten und gegen die Rückstellkraft des Rückstellelementes (10) in Offenstellung verschwenkbar sind.

5. Vorrichtung nach einem der Ansprüche 1 bis 4, dadurch gekennzeichnet, daß die Hebel (4) jeweils an der Zug- und/oder Schubstange (8) dreh- oder schwenkbar angreifen.

6. Vorrichtung nach einem der Ansprüche 1 bis 5, dadurch gekennzeichnet, daß die Zug- und/oder Schubstange (8) unterhalb der Greiferschiene (3) an dieser geführt angeordnet ist.

7. Vorrichtung nach einem der Ansprüche 1 bis 6, dadurch gekennzeichnet, daß die Greiferschiene (3) zumindest bereichsweise ein U- oder C-förmiges Querschnittsprofil (11) trägt oder hat, in welches die Zug- und/oder Schubstange (8) paßt.

8. Vorrichtung nach einem der Ansprüche 1 bis 7, dadurch gekennzeichnet, daß die Greiferschiene (3) eine Führungsschiene (3a) aufweist, an der ein mit der Zug- und/oder Schubstange (8) verbundener Wagen (3b) angreift.

9. Vorrichtung nach einem der Ansprüche 1 bis 8, dadurch gekennzeichnet, daß die Zug- und/oder Schubstangen (8) für die beiden Greiferschienen (3) außerhalb des Greifbereiches miteinander verbunden sind, eine sie verbindende Greifer-Traverse (13) aufweisen, und ein einziger Antrieb (14) zum Betätigen der Hebel (4) vorgesehen ist.

10. Vorrichtung nach einem der Ansprüche 1 bis 9, dadurch gekennzeichnet, daß zum Betätigen des oder der Zug- und/oder Schubstangen (8) eine außerhalb des Greifbereiches angeordnete Kurven- oder Kulissenscheibe (15) und eine Schwinge (16) vorgesehen sind, welche Schwinge (16) von der Kurven- oder Kulissenscheibe (15) im Sinne einer Längsbewegung der Zug- und/oder Schubstangen (8) verschwenkbar ist, wobei die Kurve oder Kulisse der Kurvenscheibe (15) so angeordnet ist, daß die Greifbewegung zeitlich an die Vorschubbewegung der Greiferschienen (3) angepaßt ist.

11. Vorrichtung nach Ansprüche 9 und 10, dadurch gekennzeichnet, daß die Greifer-Traverse (13) zum Verbinden der Zugstangen (8) und die für ihren Antrieb vorgesehene Kurvenscheibe (15) an Verlängerungen der Zugstangen (8) wirkend angeordnet sind.

12. Vorrichtung nach einem der Ansprüche 1 bis 11, dadurch gekennzeichnet, daß die Greiferschienen (3) ihrerseits außerhalb des Greifbereiches, durch eine Vorschub-Traverse (13a) oder dergleichen miteinander verbunden sind und einen gemeinsamen Vorschubantrieb aufweisen.

13. Vorrichtung nach einem der Ansprüche 1 bis 12, dadurch gekennzeichnet, daß für den Vorschub der Greiferschienen (3) eine Kurven- oder Kulissenscheibe (17) vorgesehen ist, deren Antriebsachse oder Welle (18) insbesondere mit der für den Antrieb der Zug- und/oder Schubstange (8) übereinstimmt und daß die Steuerkurven der beiden Kurvenscheiben (15,17) derart gegeneinander versetzt sind, daß die von ihnen angetriebenen Schwinge (16) für die Greifbewegung einerseits und Schwinge (21) für die Vorschubbewegung oder Rückzugsbewegung andererseits zeitlich aufeinander abgestimmt sind.

14. Vorrichtung nach Anspruch 13, dadurch gekennzeichnet, daß die von den Kurvenscheiben (15,17) jeweils angetriebenen Schwingen (16,21) jeweils mit einem mit der Kurvenscheibe über eine Kurvenrolle (22) oder dergleichen zusammenwirkenden Greifstößel (23a) und Vorschubstößel (23b) schwenkbar verbunden und ihrerseits insbesondere über einen Gleitstein (24) oder dergleichen mit der Schwinge (16,21) gekuppelt sind.

15. Vorrichtung nach Anspruch 14, dadurch gekennzeichnet, daß die Drehachse der Kurvenscheiben (15,17) rechtwinklig zu der Ebene angeordnet ist, in welcher die Greiferschienen (3) bewegbar sind, insbesondere vertikal angeordnet ist.

16. Vorrichtung nach einem der Ansprüche 1 bis 15, dadurch gekennzeichnet, daß der Antrieb für die Greiferschienen (3) und/oder die Schwenkhebel (4) bzw. die Zugstange (8) eine Verstelleinrichtung aufweist, mit welcher der Vorschub der Greiferschienen (3) und/oder die Bewegung der Greiferschienen (3) aufeinander zu veränderbar sind.

17. Vorrichtung nach Anspruch 16, dadurch gekennzeichnet, daß die Angriffsstelle (26) an der von der Kurvenscheibe (15,17) betätigten Schwinge (16,21) zum Kuppeln mit der Greiferschiene (3) oder der Zugstange (8) in Längsrichtung der Schwinge zur Veränderung des wirksamen Schwingenarmes verstellbar ist.

18. Vorrichtung nach Anspruch 10, dadurch gekennzeichnet, daß in einem Langschlitz (27) der Schwinge (16,21) ein Gleitstein (28) vorgesehen ist, welcher mittels einer an dem Schlitten (25) angeordneten Spindel (29) und einer an ihm angreifenden Mutter (31) in Längsrichtung der Schwinge verstellbar ist, wobei die Spindel (29) in einem in Vorschubrichtung der Greiferschienen (3) und/oder Zugstangen (8) verstellbaren Schlitten (25) angeordnet und die Mutter auf dieser Spindel (29) verstellbar ist und dieser Schlitten (25) mit den Greiferschienen (3) und/oder der Zugstange (8) gekuppelt ist.

19. Vorrichtung nach Anspruch 10, dadurch gekennzeichnet, daß die Kurvenscheibe (17) für den Vorschub der Greiferschienen (3) an dem Vorschubstößel (23b) zwischen zwei Kurvenrollen (22), an diesen beiden gleichzeitig angreifend, angeordnet ist und für die Vorschubbewegung die eine Kurvenrolle und für die Rückzugsbewegung die andere Kurvenrolle beaufschlagt.

20. Vorrichtung nach Anspruch 10, dadurch gekennzeichnet, daß die Kurvenscheibe (15) für die Verstellbewegung der Zugstange (8) einen an dem Greifstößel (23a) befindliche Kurvenrolle (22) beaufschlagt und die Übertragung der Bewegung der Zugstange (8) durch die entgegen der Verstellbewegung wirkende Rückstellkraft der Feder oder des Rückstellelementes (10) an den Schwenkhebeln (4) spielfrei ist.

21. Vorrichtung nach Anspruch 12, dadurch gekennzeichnet, daß der eine Schlitten (25) über die Greifer-Traverse (13) mit den Zugstangen (8) und der andere Schlitten über die Vorschub-Traverse (13a) mit den Greiferschienen (3) verbunden ist.

22. Vorrichtung nach Anspruch 21, dadurch gekennzeichnet, daß die Greifer-Traverse (13) und die Vorschub-Traverse (13a) jeweils eine in ihrer Erstreckungsrichtung quer oder rechtwinklig zu den Zugstangen (8) und zu den Greiferschienen (3) verlaufende Führung oder einen Führungsschlitz (13b) haben, worin ein mit der jeweiligen Zugstange (8) oder Greiferschiene (3) verbundener Vorsprung (13c) eingreift.

23. Vorrichtung nach Anspruch 22, dadurch gekennzeichnet, daß der Greifstößel (23a) und der Vorschubstößel (23b) in derselben Ebene angeordnet sind und mit entgegengesetzt an ihnen vorstehenden Vorsprüngen oder Kurvenrollen (22) an zueinander koaxial übereinander gelagerten Kurvenscheiben (15,17) angreifen.

24. Vorrichtung nach Anspruch 23, dadurch gekennzeichnet, daß der Greifstößel (23a) und der Vorschubstößel (23b) in winklig zueinander, insbesondere rechtwinklig zueinander, verlaufenden Führungen, insbesondere in Linear-Rollenführungen (23c), längsverschieblich gelagert sind.

25. Vorrichtung nach Anspruch 24, dadurch gekennzeichnet, daß die Längsmitten der Führungen (23c) für die Stößel (23a,23b) jeweils die Mitte der Welle (18) schneiden und radial dazu verlaufen.

26. Vorrichtung nach Anspruch 25, dadurch gekennzeichnet, daß die Führungen (23c) in einem Winkel schräg, insbesondere unter 45°, zur Bewegungsrichtung der Schlitten (25) orientiert sind und die von den Stößeln (23a und 23b) beaufschlagten, an den Schlitten (25) angreifenden Schwingen (16,21) jeweils aus zwei unter einem entsprechenden Winkel zueinander stehenden Armen bestehen.

27. Vorrichtung nach Anspruch 10, dadurch gekennzeichnet, daß die Kurvenscheibe (17) für die Vorschub- und Rückzugbewegung der Greiferschienen (3) als Tellerkurvenscheibe mit hochstehendem Führungswulst (17a) ausgebildet ist, an dem beidseits je eine Kurvenrolle (22) oder dergleichen Vorsprung des Vorschubstößels (23b) derartig angreift, daß der Führungswulst (17a) sich zwischen diesen beiden Kurvenrollen (22) oder dergleichen befindet.

## Claims

1. A device (1) for the intermittent feed of workpieces, the device including two gripper bars (3) which are reciprocable in the direction of feed and have gripper elements or gripper zones for gripping the workpieces, wherein said gripper bars are intermittently movable toward each other for gripping the workpieces and for advancement are jointly movable in the direction of feed and then are movable back to the initial position by a diverging movement and return movement, wherein each gripper bar (3) is acted on by the pivotable ends (5) or end zones of at least two levers (4) pivotable parallel to each other in the plane of movement of the gripper bar (3) or in a plane parallel thereto, said levers (4) of the one gripper bar (3) being pivotable in an opposite direction to those of the other gripper bar (3) and being coupled by way of a longitudinal guide (7) of the gripper bars (3), **characterized in that** each gripper bar (3) is guided in the direction of its longitudinal extent on a drawbar and/or push bar (8) by which the levers (4) acting indirectly on the respective gripper bar (3) are mechanically interconnected and movable in synchronism.

2. A device as claimed in claim 1, characterized in that the stationary pivot bearings (9) of the pivotable levers (4) are arranged on the sides facing away from each other of the gripper bars (3) or in the space between the gripper bars (3).

3. A device as claimed in claim 2, characterized in that the stationary pivot bearings (9) of the levers (4) are arranged in spaced relationship to the gripper bars (3).

4. A device as claimed in any one of claims 1 to 3, characterized in that the pivotable levers (4) are held in the gripping position by a hydraulically or pneumatically acting or mechanical spring or similar restoring element (10) and are pivotable into the open position against the restoring force of the restoring element (10).

5. A device as claimed in any one of claims 1 to 4, characterized in that the levers (4) rotatably or pivotably act upon the drawbar and/or push bar (8).

6. A device as claimed in any one of claims 1 to 5, characterized in that the drawbar and/or push bar (8) is arranged underneath the gripper bar (3) for guidance thereon.

7. A device as claimed in any one of claims 1 to 6, characterized in that at least portions of the gripper bar (3) carry or have a U-shaped or C-shaped section (11) in which the drawbar and/or push bar (8) fits.

8. A device as claimed in any one of claims 1 to 7, characterized in that the gripper bar (3) has a guide bar (3a) engaged by a carriage (3b) connected to the drawbar and/or push bar (8).

9. A device as claimed in any one of claims 1 to 8, characterized in that the drawbars and/or push bars (8) for the two gripper bars (3) are interconnected outside the gripping zone, they have a gripper cross bar (13) connecting them, and a single drive (14) is provided for actuating the levers (4).

10. A device as claimed in any one of claims 1 to 9, characterized in that a cam disc or slotted disc (15) arranged outside the gripping zone and a rocker arm (16) are provided for actuating the drawbar(s) and/or push bar(s) (8), which rocker arm (16) is rotatable by the cam disc or slotted disc (15) for a longitudinal movement of the drawbars and/or push bars (8), the curve or slot of the cam disc (15) being arranged in such a way that the gripping movement is timed with respect to the feed movement of the gripper bars (3).

11. A device as claimed in claims 9 and 10, characterized in that the gripper cross bar (13) for connecting the drawbars (8) and the cam disc (15) provided for their drive are arranged acting on extensions of the drawbars (8).

12. A device as claimed in any one of claims 1 to 11, characterized in that the gripper bars (3), in turn, are interconnected by a feed cross bar (13a) or the like outside the gripping zone and have a common feed drive.

13. A device as claimed in any one of claims 1 to 12, characterized in that a cam disc or slotted disc (17) is provided for the feed of the gripper bars (3) and its driving shaft (18) conforms particularly with that for the drive of the drawbar and/or push bar (8) and that the control cams of the two cam discs (15, 17) are offset such that the thereby driven rocker arm (16) for the gripping movement on the one hand and rocker arm (21) for the feed movement or return movement on the other hand are coordinated with respect to time.

14. A device as claimed in claim 13, characterized in that the rocker arms (16, 21) driven by the cam discs (15, 17) are swivel-connected to a gripper follower (23a) and feed follower (23b) cooperating with the cam disc via a cam roller (22) or the like and said followers are coupled to the rocker arm (16, 21) particularly by way of a sliding member (24) or the like.

15. A device as claimed in claim 14, characterized in that the rotational axis of the cam discs (15, 17) is arranged at right angles to the plane in which the gripper bars (3) are movable, in particular is arranged vertically.

16. A device as claimed in any one of claims 1 to 15, characterized in that the drive for the gripper bars (3) and/or for the pivoted levers (4) or for the drawbar (8) has an adjusting device with which the feed of the gripper bars (3) and/or the movement of the gripper bars (3) toward each other are variable.

17. A device as claimed in claim 16, characterized in that the contact point (26) on the rocker arm (16, 21) actuable by the cam disc (15, 17) for coupling to the gripper bar (3) or drawbar (8) is adjustable in the longitudinal direction of the rocker arm to alter the effective rocker arm.

18. A device as claimed in claim 10, characterized in that a sliding member (28) is provided in an elongated slot (27) of the rocker arm (16, 21) and is adjustable in the longitudinal direction of the rocker arm by means of a spindle (29) arranged at the slide (25) and by means of a nut (31) engaging the sliding member, whereby the spindle (29) is arranged on a slide (25) traversable in the feed direction of the gripper bars (3) and/or drawbars (8) and the nut (31) on said spindle (29) is adjustable and said slide (25) is coupled to the gripper bars (3) and/or the drawbar (8).

19. A device as claimed in claim 10, characterized in that the cam disc (17) for the feed of the gripper bars (3) is arranged on the feed follower (23b) between, and simultaneously acts upon, two cam rollers (22) and for the feed movement acts upon the one cam roller and for the return movement acts upon the other cam roller.

20. A device as claimed in claim 10, characterized in that the cam disc (15) for the movement of the drawbar (8) acts upon one cam roller (22) situated on the gripper follower (23a) and the transfer of the movement of the drawbar (8) is free from play through the restoring force of the spring or restoring element (10) at the pivoted levers (4) which takes effect counter to the movement.

21. A device as claimed in claim 12, characterized in that the one slide (25) is connected to the drawbars (8) by way of the gripper cross bar (13) and the other slide is connected to the gripper bars (3) by way of the feed cross bar (13a).

22. A device as claimed in claim 21, characterized in that the gripper cross bar (13) and the feed cross bar (13a) in each case have a guide which extends crosswise or at right angles to the drawbars (8) and gripper bars (3) or they have a guide slot (13b) engaged by a projection (13c) connected to the respective drawbar (8) or gripper bar (3).

23. A device as claimed in claim 22, characterized in that the gripper follower (23a) and the feed follower (23b) are of coplanar arrangement and with oppositely protruding projections or cam rollers (22) engage with cam discs (15, 17) mounted coaxially one above the other.

24. A device as claimed in claim 23, characterized in that the gripper follower (23a) and the feed follower (23b) are mounted so as to be longitudinally movable in guides, particularly in linear roller guides (23c), extending at an angle to each other, particularly at right angles to each other.

25. A device as claimed in claim 24, characterized in that the longitudinal centres of the guides (23) for the followers (23a, 23b) each intersect the centre of the shaft (18) and extend radially thereto.

26. A device as claimed in claim 25, characterized in that the guides (23c) are oriented slantwise at an angle, particularly at 45°, to the direction in which the slides (25) move and the rocker arms (16, 21) which are acted upon by the followers (23a and 23b) and engage with the slides (25) each consist of two arms at a corresponding angle to each other.

27. A device as claimed in claim 10, characterized in that the cam disc (17) for the feed movement and return movement of the gripper bars (3) takes the form of a dished cam disc with a raised bead (17a) engaged at either side by one cam roller (22) or similar projection of the feed follower (23b) each in such a way that the bead (17a) is situated between said two cam rollers (22) or the like.

## Revendications

1. Dispositif (1) pour faire avancer des pièces pas à pas, comprenant deux rails de préhension (3) qui peuvent être déplacés en va-et-vient dans la direction de l'avance, qui comportent des organes ou des zones de préhension pour saisir les pièces, qui peuvent être déplacés l'un vers l'autre pour saisir les pièces et pour les déplacer ensemble dans la direction de l'avance et qui, alternativement, peuvent être déplacés ensuite à nouveau jusque dans la position de départ par un écartement l'un de l'autre et par un déplacement de retour, dans lequel les extrémités pivotantes (5) ou des zones d'extrémité d'au moins deux leviers (4) qui peuvent pivoter parallèlement entre eux dans le plan de déplacement des rails de préhension (3) ou dans un plan parallèle à celui-ci viennent en prise avec chaque rail de préhension (3), cependant que ces leviers (4) de l'un des rails de préhension (3) peuvent pivoter en sens inverse de ceux de l'autre rail de préhension (3), et qu'ils sont accouplés par l'intermédiaire d'un guidage longitudinal (7) des rails de préhension (3), caractérisé par le fait que chaque rail de préhension (3) est guidé dans la direction de son étendue longitudinale sur une tige de traction et/ou de poussée (8) au moyen de laquelle les leviers (4) qui viennent en prise indirectement avec le rail de préhension respectif (3) sont reliés entre eux mécaniquement et peuvent être déplacés en synchronisme.

2. Dispositif selon la revendication 1, caractérisé par le fait que les paliers de pivotement fixes (9) des leviers pivotants (4) sont disposés sur les côtés opposés entre eux des rails de préhension (3) ou, à chaque fois, dans l'intervalle entre les rails de préhension (3).

3. Dispositif selon la revendication 2, caractérisé par le fait que les paliers de pivotement fixes (9) des leviers (4) sont disposés à distance des raiis de préhension (3).

4. Dispositif selon l'une des revendications 1 à 3, caractérisé par le fait que les leviers pivotants (4) peuvent être maintenus dans la position de préhension par un élément élastique hydraulique, à effet pneumatique ou mécanique, ou par un élément de rappel similaire (10), et qu'ils sont amenés à pivoter jusque dans la position d'ouverture à l'encontre de la force de rappel de l'élément de rappel (10).

5. Dispositif selon l'une des revendications 1 à 4, caractérisé par le fait que les leviers (4) viennent à chaque fois en prise d'une manière tournante ou pivotante avec la tige de traction et/ou de poussée (8).

6. Dispositif selon l'une des revendications 1 à 5, caractérisé par le fait que la tige de traction et/ou de poussée (8) est disposée au-dessous du rail de préhension (3) en étant guidée sur celui-ci.

7. Dispositif selon l'une des revendications 1 à 6, caractérisé par le fait que le rail de préhension (3) porte ou présente, du moins par régions, un profil à section transversale en forme de U ou de C (11) dans lequel s'ajuste la tige de traction et/ou de poussée (8).

8. Dispositif selon l'une des revendications 1 à 7, caractérisé par le fait que le rail de préhension (3) présente un rail de guidage (3a) avec lequel vient en prise un chariot (3b) qui est relié à la tige de traction et/ou de poussée (8).

9. Dispositif selon l'une des revendications 1 à 8, caractérisé par le fait que les tiges de traction et/ou de poussée (8) qui sont destinées aux deux rails de préhension (3) sont reliées entre elles à l'extérieur de la zone de préhension, qu'elles présentent une traverse de préhension (13) qui les relie, et qu'il est prévu un entraînement unique (14) pour l'actionnement des leviers (4).

10. Dispositif selon l'une des revendications 1 à 9, caractérisé par le fait qu'en vue de l'actionnement de la ou des tiges de traction et/ou de poussée (8), il est prévu un disque à came ou à coulisse (15) qui est disposé à l'extérieur de la zone de préhension, ainsi qu'une manivelle oscillante (16), ladite manivelle oscillante (16) pouvant être amenée à pivoter par le disque à came ou à coulisse (15) dans le sens d'un déplacement longitudinal des tiges de traction et/ou de poussée (8), cependant que la came ou la coulisse du disque à came (15) est disposée d'une manière telle que le déplacement de préhension soit adapté dans le temps au déplacement d'avance des rails de préhension (3).

11. Dispositif selon les revendications 9 et 10, caractérisé par le fait que la traverse de préhension (13) qui est destinée à relier les tiges de traction (8), ainsi que le disque à came (15) qui est prévu pour leur entraînement, sont disposés de façon à agir sur des prolongements des tiges de traction (8).

12. Dispositif selon l'une des revendications 1 à 11, caractérisé par le fait que les rails de préhension (3) sont reliés entre eux pour leur part à l'extérieur de la zone de préhension, et ce, par une traverse d'avance (13a) ou similaire, et qu'ils présentent un entraînement d'avance commun.

13. Dispositif selon l'une des revendications 1 à 12, caractérisé par le fait qu'il est prévu pour l'avance des rails de préhension (3) un disque à came ou à coulisse (17) dont l'axe d'entraînement ou l'arbre (18) coincide en particulier avec celui qui est destiné à l'entraînement de la tige de traction et/ou de poussée (8), et par le fait que les cames de commande des deux disques à came (15, 17) sont décalées l'une par rapport à l'autre d'une manière telle que la manivelle oscillante (16) destinée au déplacement de préhension, d'une part, et la manivelle oscillante (21) destinée au déplacement d'avance ou de retour, d'autre part, qui sont entraînées par elles soient accordées entre elles dans le temps.

14. Dispositif selon la revendication 13, caractérisé par le fait que les manivelles oscillantes (16, 21) qui sont à chaque fois entraînées par les disques à cames (15, 17) sont à chaque fois reliées en pivotement à un coulisseau de préhension (23a) et à un coulisseau d'avance (23b) coopérant avec le disque à came par l'intermédiaire d'un galet de came (22) ou similaire, et que ces coulisseaux sont accouplés pour leur part en particulier à la manivelle oscillante (16, 21) par l'intermédiaire d'une tête coulissante (24) ou similaire.

15. Dispositif selon la revendication 14, caractérisé par le fait que l'axe de rotation des disques à cames (15, 17) est disposé perpendiculairement au plan dans lequel les rails de préhension (3) sont mobiles, en étant en particulier disposé verticalement.

16. Dispositif selon l'une des revendications 1 à 15, caractérisé par le fait que l'entraînement destiné aux rails de préhension (3) et/ou aux leviers pivotants (4) ou à la tige de traction (8), respectivement, présente un dispositif de réglage au moyen duquel on peut modifier l'avance des rails de préhension (3) et/ou le déplacement des rails de préhension (3) l'un par rapport à l'autre.

17. Dispositif selon la revendication 16, caractérisé par le fait que l'endroit de venue en prise (26) sur la manivelle oscillante (16, 21) qui est actionnée par le disque à came (15, 17) en vue de l'accouplement avec le rail de préhension (3) ou avec la tige de traction (8) peut être déplacé dans la direction longitudinale de la manivelle oscillante, afin de modifier la partie active du bras de la manivelle oscillante.

18. Dispositif selon la revendication 10, caractérisé par le fait qu'il est prévu dans une fente longitudinale (27) de la manivelle oscillante (16, 21) une tête coulissante (28) pouvant être déplacée dans la direction longitudinale de la manivelle oscillante au moyen d'une broche (29) qui est disposée sur le chariot (25) et d'un écrou (31) qui vient en prise avec cette tête, cependant que la broche (29) est disposée dans un chariot (25) qui peut être déplacé dans la direction de l'avance des rails de préhension (3) et/ou des tiges de traction (8), que l'écrou peut être déplacé sur cette broche (29), et que ce chariot (25) est accouplé aux rails de préhension (3) et/ou à la tige de traction (8).

19. Dispositif selon la revendication 10, caractérisé par le fait que le disque à came (17) destiné à l'avance des rails de préhension (3) est disposé sur le coulisseau d'avance (23b) entre deux galets de came (22) en venant en prise avec les deux en même temps, cependant que l'un des galets de came agit pour le déplacement d'avance et que l'autre galet de came agit pour le déplacement de retour.

20. Dispositif selon la revendication 10, caractérisé par le fait que le disque à came (15) destiné au déplacement de la tige de traction (8) agit sur un galet de came (22) qui se trouve sur le coulisseau de préhension (23a), et que la transmission du déplacement de la tige de traction (8) aux leviers pivotants (4) a lieu sans jeu grâce à la force de rappel du ressort ou de l'élément de rappel (10) qui agit à l'encontre du déplacement.

21. Dispositif selon la revendication 12, caractérisé par le fait que l'un des chariots (25) est relié aux tiges de traction (8) par l'intermédiaire de la traverse de préhension (13), et que l'autre chariot est relié aux rails de préhension (3) par l'intermédiaire de la traverse d'avance (13a).

22. Dispositif selon la revendication 21, caractérisé par le fait que la traverse de préhension (13) et la traverse d'avance (13a) comportent chacune un guidage ou une fente de guidage (13b) qui s'étend dans la direction de son étendue, transversalement par rapport aux tiges de traction (8) et aux rails de préhension (3), ou perpendiculairement à eux, et dans laquelle pénètre une partie en saillie (13c) reliée à la tige de traction correspondante (8) ou au rail de préhension correspondant (3).

23. Dispositif selon la revendication 22, caractérisé par le fait que le coulisseau de préhension (23a) et le coulisseau d'avance (23b) sont disposés dans le même plan, et que, par des parties en saillie ou des galets de came (22) en saillie sur eux sur des côtés opposés, ils viennent en prise avec des disques à came (15, 17) qui sont superposés d'une manière coaxiale.

24. Dispositif selon la revendication 23, caractérisé par le fait que le coulisseau de préhension (23a) et le coulisseau d'avance (23b) sont montés en pouvant coulisser dans le sens longitudinal dans des guidages, et en particulier dans des guidages à galets rectilignes (23c) qui forment un angle entre eux et qui sont en particulier perpendiculaires entre eux.

25. Dispositif selon la revendication 24, caractérisé par le fait que les axes longitudinaux des guidages (23c) qui sont destinés aux coulisseaux (23a, 23b) passent chacun par l'axe de l'arbre (18), et qu'ils s'étendent radialement par rapport à celui-ci.

26. Dispositif selon la revendication 25, caractérisé par le fait que les guidages (23c) sont orientés obliquement, et en particulier sous un angle de 45°, par rapport à la direction de déplacement des chariots (25), et que les manivelles oscillantes (16, 21) qui sont soumises à l'action des coulisseaux (23a et 23b) et qui viennent en prise avec les chariots (25) sont constituées chacune par deux bras qui forment entre eux un angle correspondant.

27. Dispositif selon la revendication 10, caractérisé par le fait que le disque à came (17) qui est destiné aux déplacements d'avance et de retour des rails de préhension (3) est réalisé sous la forme d'une came à plateau qui est pourvue d'un bourrelet de guidage en saillie vers le haut (17a) sur lequel un galet de came (22) ou une partie en saillie similaire du coulisseau d'avance (23b) vient à chaque fois en prise des deux côtés d'une manière telle que le bourrelet de guidage (17a) se trouve entre ces deux galets de came (22) ou similaires.
